# EUROPÄISCHE PATENTSCHRIFT

(11) **EP 1 702 536 B1**
(45) Veröffentlichungstag und Bekanntmachung des Hinweises auf die Patenterteilung: **15.05.2013**
(21) Anmeldenummer: 06004898.0
(22) Anmeldetag: 10.03.2006
(51) Int. Cl.: A47C 20/04

(54) **Auflageteil für Liegemöbel**
Support element for lying furniture
Elément d'appui pour meubles de couchage

(30) Priorität: 14.03.2005 DE 102005011969
(43) Veröffentlichungstag der Anmeldung: 20.09.2006
(73) Patentinhaber: Stanzwerk Wetter Sichelschmidt GmbH & Co.KG, 58300 Wetter (DE)
(72) Erfinder: Kristen, Martin, 45883 Gelsenkirchen (DE)
(74) Vertreter: Köchling, Conrad-Joachim

(56) Entgegenhaltungen:
- WO-A-2004/006724
- CH-A5- 607 682
- US-A1- 2004 195 895

## Beschreibung

Die Erfindung betrifft ein Auflageteil für ein Liegemöbel, insbesondere Lattenrost für ein Bett, gemäß Oberbegriff des Anspruches 1.

Im Stand der Technik sind derartige Liegemöbel bekannt. Häufig weisen solche Auflageteile ein feststehendes Mittelteil sowie ein in der Neigung einstellbares Rückenteil und gegebenenfalls noch ein am Rückenteil angeordnetes neigungsverstellbares Kopfteil auf. Auch können am Mittelteil verstellbare Fußteile (einteilig oder mehrteilig) angeordnet sein.

Bei den bisher üblichen Auflageteilen erfolgt die Neigungsverstellung der entsprechenden Stützteile durch elektromotorische Antriebe, die auf Drehtraversen einwirken, die unterhalb des Auflageteiles am Rahmen befestigt sind. Solche Drehtraversen weisen Vorsprünge auf, an denen lineare Stellantriebe angreifen können, um die Traversen mittels der Antriebselemente drehen zu können und somit die Neigung der unterschiedlichen Stützteile zu verstellen. Nachteilig bei einer solchen Anordnung ist der relativ große Platzbedarf unterhalb des Rahmens. Daher sind solche Auflageteile häufig für sehr flachbauende Bettmöbel nicht brauchbar, wobei zudem in jedem Falle der Raum unterhalb des Liegemöbels durch den Antrieb erheblich eingeschränkt ist.

Aus der WO 2004/006724 A ist ein entsprechendes Auflageteil für Liegemöbel bekannt.

Ausgehend von diesem Stand der Technik liegt der Erfindung die Aufgabe zugrunde, ein Auflageteil gattungsgemäßer Art zu schaffen, welches einschließlich der benötigten Verstellteile und dergleichen sehr flachbauend ist, so dass ein Einbau auch in sehr niedrige Liegemöbel möglich ist und im Übrigen der Einbau in Liegemöbel den Raum unterhalb der Liegefläche des Liegemöbels nicht oder nur unwesentlich einschränkt.

Die Lösung dieser Aufgabe ist im Anspruch 1 angegeben.

Gemäß der Erfindung sind mindestens an den Holmen des Mittelteils Schieber angeordnet, die in Längsrichtung der Holme verschieblich sind. Diese Schieber sind wirkungsmäßig unmittelbar oder mittelbar mit Stellgliedern, beispielsweise Hebeln, Führungen oder Anschlagbegrenzungen verbunden, die zur Neigungseinstellung des Stützteiles dienen. Sofern an dem ersten Stützteil ein weiteres Stützteil zur Verlängerung desselben angeordnet ist, so können auch an dem ersten Stützteil entsprechende Schieber angeordnet sein, die wiederum über entsprechende Stellglieder zur Neigungsverstellung des zweiten Stützteils relativ zum ersten Stützteil dienen. Die Betätigung, das heißt die Verschiebung der Schieber erfolgt mittels eines Antriebes, beispielsweise mittels eines elektromotorischen Linearantriebes. Der Antrieb kann beispielsweise unmittelbar an den Holmen befestigt sein, so dass mittels des jeweiligen Antriebes unmittelbar auf den Schieber eingewirkt werden kann, der am Mittelteil verstellbar angeordnet ist. Mittelbar kann dieser Schieber auf einen weiteren Schieber des ersten Stützteiles einwirken, sofern am ersten Stützteil ein zweites neigungsverstellbares Stützteil angeordnet ist, so dass durch Verschiebung des Schiebers am Mittelteil sowohl die Neigungsverstellung des zweiten Stützteiles als auch des ersten Stützteiles erfolgen kann.

Durch die Anordnung der Schieber unmittelbar an den Holmen des Mittelteils und/oder auch an den Holmen des ersten Stützteiles ist eine äußerst schlankbauende und flachbauende Anordnung möglich, wobei die Schieber nicht über die Unterseite der Räume oder dergleichen vorragen. Der Freiraum unterhalb des Auflageteiles ist damit frei von Stellgliedern oder dergleichen Elementen. Dies ist insbesondere dann vorteilhaft, wenn es sich um ein Liegemöbel mit besonders flacher Bauart handelt. Auch bei solchen Liegemöbeln sind dann entsprechende Stellmöglichkeiten anzuordnen. Der Antrieb für die Schieber, insbesondere der elektromotorische Linearantrieb, kann unmittelbar am Mittelteil angeordnet sein, so dass eine direkte Beeinflussung des Schiebers hierdurch ermöglicht ist. Die Antriebe in beiden Holmen können synchronisiert sein, so dass eine gleichmäßige Verstellung erreicht wird. Besonders bevorzugt ist vorgesehen, dass der Antrieb als ausschließlich auf die ersten Schieber einwirkendes, ausschließlich Druckkräfte auf die ersten Schieber übertragendes Stellteil ausgebildet ist.

Durch diese Anordnung wird erreicht, dass lediglich beim Verstellen der Schieber aus der Grundstellung in die Zwischenstellung und/oder in die Arbeitsstellung die Neigungsverstellung der entsprechenden Teile zwangsweise erfolgt, während beim Zurücklaufen der Schieber in die Grundstellung die Stützteile aufgrund ihres Eigengewichts oder aufgrund der auflastenden Last durch eine Matratze oder dergleichen zurückgestellt werden. Dadurch ist vermieden, dass beim Zurückstellen in die Grundstellung sich der Benutzer zwischen den Teilen einklemmen kann, da die Teile nicht in die Grundstellung zurück gezwungen werden, sondern lediglich durch ihr Eigengewicht oder durch auflastendes Gewicht in die Grundstellung bewegt werden. Entsprechend ist es auch möglich, das erste und das zweite Stützteil aus der Grundstellung in die geneigte Lage manuell zu verstellen, wenn beispielsweise in den darunter befindlichen Raum eingegriffen werden soll, weil diese Bewegung nicht durch das Stellteil ausgelöst wird, sondern die Schieber durch die manuelle Bewegung in den entsprechenden Führungen bewegt werden. Das Stellteil verharrt in der Grundstellung, so dass ein Aufschwenken und Abschwenken der Elemente durch manuelle Betätigung ohne Betätigung des Stellteils ermöglicht ist.

Besonders bevorzugt ist zudem vorgesehen, dass die Zwangsführungs-.und Scharniermittel durch folgende Bauteile gebildet sind:
ein erstes Beschlagteil mit einem Langloch, dessen Länge dem bestimmten Neigungswinkel angepasst ist, sowie ein zweites Beschlagteil mit zwei Führungsbolzen, die in das Langloch eingreifen, wobei in einer Endlage der eine Führungsbolzen am einen Ende des Langlochs und in der anderen Endlage der andere Führungsbolzen am anderen Ende des Langlochs anliegt.

Alternativ kann vorgesehen sein, dass die Zwangsführungsmittel und Scharniermittel durch folgende Bauteile gebildet sind:
ein erstes Beschlagteil, dessen Länge dem bestimmten Neigungswinkel angepasst ist und
das am freien Ende bananenförmig gekrümmt verläuft, sowie ein zweites Beschlagteil,
welches der gekrümmten Form des freien Endes des ersten Beschlagteiles entsprechend ausgebildete Führungskonturen aufweist, zwischen denen das jeweilige gekrümmte Ende des ersten Beschlagteils längsverschieblich geführt ist.

Hierbei wird eine kulissenartige Führung durch die in den Führungskonturen geführten gebogenen Beschlagteile erreicht, wobei die Bewegungsmöglichkeit gegebenenfalls durch Endanschläge an einem oder beiden Beschlagteilen begrenzt ist.

Zudem kann vorgesehen sein, dass der zweite Schieber aus zwei Schieberelementen besteht, die sich an den Enden eines zwischen diesen befindlichen dritten Schieberelementes abstützen.

Bevorzugt ist des Weiteren vorgesehen, dass an den Holmen jeweils C-Profilschienen befestigt oder ausgebildet sind, in denen die Schieber oder Schieberelemente geführt sind.

Auch kann vorgesehen sein, dass die Holme als geschlossene Hohlprofile - einstückig oder mehrteilig - ausgebildet sind, in denen die Schieber oder Schieberelemente und deren Führungen geschützt angeordnet sind.

Ein Ausführungsbeispiel der Erfindung ist in der Zeichnung dargestellt und im Folgenden näher beschrieben. Es zeigt:
- Figur 1: die wesentlichen Elemente eines Auflageteils in Grundstellung in Seitenansicht;
- Figur 2: desgleichen in einer Zwischenstellung;
- Figur 3: desgleichen bei einer maximal möglichen Neigungsverstellung.

In der Zeichnung ist ein Auflageteil für ein Liegemöbel, beispielsweise in Form eines Lattenrostes für ein Bett gezeigt. Das Auflageteil besteht aus einem Rahmen, welcher in der Zeichnung nicht gezeigt ist, mit einem die langen parallelen Rahmenschenkel verbindenden Mittelteil 1 sowie einem ersten neigungsverstellbaren Stützteil 2 und einem zweiten neigungsverstellbaren Stützteil 3. Sowohl das Mittelteil 1 als auch die beiden Stützteile 2,3 weisen parallel zu den langen Rahmenschenkel des Rahmen verlaufende Holme an beiden Seiten auf, wobei die Holme durch Stützstreben 4 oder dergleichen verbunden sind. An den Holmen des Mittelteils 1 sind in Längsrichtung der Holme verstellbare erste Schieber 5 angeordnet, die mit Stellgliedern 6,7 zur Neigungseinstellung des ersten Stützteiles 2 verbunden, gekoppelt oder zumindest wirkungsmäßig verbunden sind. Die ersten Schieber 5 sind paarweise an den beiden Holmen des Mittelteils 1 an den gegenüberliegenden Seiten der Holme angeordnet, die einander zugewandt sind. Die Betätigung der Schieber, also deren Verschiebung in Längsrichtung der Holme erfolgt mittels eines Antriebes, beispielsweise mittels eines elektromotorischen Linearantriebes.

An den Holmen des Mittelteils 1 ist der jeweils in Längsrichtung der Holme verstellbare erste Schieber 5 angeordnet. An dem ersten Schieber 5 ist ein erster Lenkerhebel 6 angelenkt (Anlenkstelle 8), der mit seinem freien Ende an dem benachbarten Endbereich des dazu in der Grundstellung etwa fluchtend angeordneten Holm des ersten Stützteiles 2 angelenkt sein kann, sofern nur dieses erste Stützteil 2 neigungseinstellbar ist. Die Anlenkstelle ist bei 9 angegeben. Des Weiteren sind an den einander zugewandten Endbereichen der Holme des Mittelteils 1 und des ersten Stützteiles 2 die Stirnseiten überragende, jeweils miteinander in Eingriff befindliche Zwangsführung und Scharniermittel angeordnet, die später noch genauer beschrieben werden. Die Anordnung ist dabei so getroffen, dass bei in einer Grundstellung gemäß Figur 1 von dem ersten Stützteil 2 weg verlagerten ersten Schieber 5 das erste Stützteil 2 in die Grundstellung verlagert ist, die in Figur 1 gezeigt ist, in der es mit dem Mittelteil 1 eine ebene Auflagefläche bildet. Bei in eine Arbeitsstellung zum ersten Stützteil 2 hin verlagertem ersten Schieber 5 kann das erste Stützteil 2 in eine Neigungsstellung verlagert werden, in der es mit dem Mittelteil einen stumpfen Winkel einschließt.

In der Zeichnung ist eine noch komfortablere Ausbildung gezeigt. Dabei ist dem Ende des ersten Stützteiles 2, welches dem Mittelteil 1 abgewandt ist, ein zweites Stützteil 3 mit Holmen und Streben benachbart, das relativ zum ersten Stützteil 2 neigungsverstellbar ist. Hierzu ist an den Holmen des ersten Stützteiles 2 jeweils ein zweiter Schieber 10 in Längsrichtung der Holme verstellbar angeordnet, an welchem das freie Ende des ersten Lenkerhebels 6 angelenkt ist (Anlenkstelle 9). In der entsprechenden Führung des Schiebers 10 ist ein weiterer Schieber 11, 12 angeordnet, der durch eine steife Stange 13 verbunden ist, wobei der Schieber 11,12,13 durch Verschiebung des Schiebers 10 in der Führung ebenfalls verschoben wird. Dieser Schieber wirkt wiederum auf einen weiteren Schieber 14 ein, an dem ein Ende eines zweiten Lenkerhebels 15 angelenkt ist (Anlenkstelle 16), dessen freies Ende am zweiten Stützteil 3 angelenkt ist (Anlenkstelle 17). Auch hierbei sind an den einander zugewandten Endbereichen der Holme des ersten Stützteiles 2 und des zweiten Stützteiles 3 miteinander in Eingriff befindliche Zwangsführungs- und Scharniermittel angeordnet, die später noch beschrieben sind. Die Anordnung ist so vorgenommen, dass bei in der Grundstellung gemäß Figur 1 von dem ersten Stützteil 2 weg verlagertem ersten Schieber 5 das erste Stützteil 2 und das zweite Stützteil 3 in eine Grundstellung verlagert sind, in der beide mit dem Mittelteil 1 eine ebene Auflagefläche bilden. Bei in eine Zwischenstellung gemäß Figur 2 zum ersten Stützteil 2 und zum zweiten Stützteil 3 hin verlagertem ersten Schieber 10 und zweiten Schieber 11,12,13 beziehungsweise 14 ist das zweite Stützteil 3 in eine Neigungsstellung verlagert, in der es mit dem ersten Stützteil 2 einen stumpfen Winkel einschließt. Bei weiter in die Arbeitsstellung gemäß Figur 3 zum ersten Stützteil 2 hin verlagertem ersten Schieber 5 ist unter Beibehalt der Neigungsstellung zwischen dem ersten und zweiten Stützteil 2,3 das erste Stützteil 2 in eine stärkere Neigungsstellung verlagert, in der es mit dem Mittelteil 1 einen stumpfen Winkel einschließt.

Der in der Zeichnung nicht dargestellte Antrieb ist ein ausschließlich auf die ersten Schieber 5 einwirkendes, ausschließlich Druckkräfte auf die Schieber übertragendes Stellteil. Hierdurch wird erreicht, dass einerseits die Verlagerung der Elemente aus der Darstellung gemäß Figur 1 in die Darstellung gemäß Figur 3 auch manuell möglich ist, ohne dass dabei eine Lagesicherung erfolgt, so dass der Raum unterhalb des ersten und zweiten Stützteiles 2,3 für Manipulationen zugänglich ist. Zur Rückverlagerung der Teile aus der Position gemäß Figur 3 über die Position gemäß Figur 2 in die Position gemäß Figur 1 erfolgt allein durch Eigengewicht und Schwerkraft, wenn der Stellantrieb den ersten Schieber 5 freigibt, so dass dieser sich unter der auflastenden Last zurück in die Position gemäß Figur 1 verschieben kann und die Stützteile 2,3 entsprechend in die Grundstellung zurückgeführt werden.

Die Zwangsführung- und Scharniermittel sind durch folgende Bauteile gebildet. Es ist jeweils ein erstes Beschlagteil 7, 7' vorgesehen, welches am ersten Stützteil 2 befestigt ist und jeweils über die Stirnkante des ersten Stützteiles 2 vorragt, wobei die vorragenden Bereiche jeweils ein gekrümmtes Langloch 18 aufweisen, dessen Länge und Krümmung dem bestimmten Neigungswinkel angepasst ist.

Des Weiteren ist ein zweites Beschlagteil 19, 20 jeweils am Mittelteil 1 beziehungsweise am zweiten Stützteil 3 befestigt, welches über das Ende des jeweiligen Teiles vorragt und am vorragenden Ende zwei Führungsbolzen 21 aufweist, die in das Langloch 18 jeweils eingreifen. In der einen Endlage, die in Figur 1 gezeigt ist, liegt jeweils der dem ersten Stützteil 2 näher liegende Bolzen 21 am dem ersten Stützteil 2 näher liegenden Ende des Langloches 18 an, während in der Stellung gemäß Figur 2 der eine der Bolzen 21 jeweils am anderen Ende des Langloches 18 anliegt, wodurch die Bewegungsbegrenzung gebildet ist.

An den Holmen des Mittelteils 1 und des ersten Stützteiles 2 sind jeweils C-Profilschienen 22, 23 befestigt oder ausgebildet, in denen die Schieber oder Schieberelemente geführt sind.

Die Holme können einstückig angeformte Profilschienen aufweisen, wenn sie beispielsweise aus Leichtmetall als Strangpressprofile gefertigt sind.

Es können aber auch an den Holmen entsprechende Profilschienen separat befestigt sein. Zudem können die Holme als geschlossene Hohlprofile ausgebildet sein, in denen die Schieber oder Schieberelemente und deren Führungen geschützt angeordnet sind, wobei solche Hohlprofile beispielsweise durch einen abnehmbaren Deckel geschlossen sein können, um die Schieber und Schieberelemente beziehungsweise die Führungsschienen zugreiflich zu machen.

Wie aus den Zeichnungsfiguren ersichtlich, sind die Lenkerhebel 6 beziehungsweise 15 als Winkelhebel ausgebildet, die entsprechend der Verstellmöglichkeit der angelenkten Teile abgewinkelt sind, um eine zwängungsfreie Bewegung auf engem Raum zu ermöglichen. Der zweite Lenkerhebel 15 ist dabei als flacher L-Winkel ausgebildet, während der erste Lenkerhebels 6 als flacher U-Winkel ausgebildet ist. Die Winkel sind jeweils sehr flach und stumpfwinklig gehalten.

Im Ausführungsbeispiel ist ein Auflageteil mit einem Mittelteil 1 sowie einem neigungsverstellbaren ersten Stützteil 2 als Rückenlehnteil und einem zweiten Stützteil 3 als neigungsverstellbaren Kopfteil gezeigt. Die Ausbildung ist dabei so vorgenommen, dass bei der Verstellung des ersten Schiebers 5 zunächst die Verstellung des zweiten Stützteiles 3 erfolgt, bevor dann die weitere Verstellung auch des ersten Stützteiles 2 erfolgt. Dieser Wirkungszusammenhang kann durch unterschiedliche Gewichtsausbildung der Teile realisiert werden oder durch eine unterschiedliche Leicht- beziehungsweise Schwergängigkeit der entsprechenden Schieberelemente.

Es ist selbstverständlich auch möglich, entsprechende neigungsverstellbare Stützteile im Bereich der Oberschenkel und Unterschenkel des Benutzers an einem solchen Liegemöbel vorzusehen, wobei die Verstellmöglichkeiten analog dem gezeigten Ausführungsbeispiel konstruktiv gestaltet sind.

Die Erfindung ist nicht auf das Ausführungsbeispiel beschränkt.

## Patentansprüche

1. Auflageteil für ein Liegemöbel, insbesondere Lattenrost für ein Bett, bestehend aus einem Rahmen, mit einem die langen Rahmenschenkel verbindenden Mittelteil (1) sowie mindestens einem neigungsverstellbaren ersten Stützteil (2), wobei das Mittelteil (1) und das erste Stützteil (2) parallel zu den langen Rahmenschenkeln des Rahmens verlaufende Holme und die Holme des Mittelteils (1) beziehungsweise des ersten Stützteils (2) verbindende Streben (4) aufweist, wobei mindestens an den Holmen des Mittelteils (1) in Längsrichtung der Holme verstellbare erste Schieber (5) angeordnet sind, die mit Stellgliedern (6, 7) zur Neigungseinstellung des mindestens einen ersten Stützteils (2) verbunden, gekoppelt oder wirkungsmäßig verbunden sind, und dass die ersten Schieber (5) mittels eines Antriebes verstellbar sind, insbesondere mittels eines elektromotorischen Antriebes, wobei an den Holmen des Mittelteils (1) jeweils der in Längsrichtung der Holme verstellbare erste Schieber (5) angeordnet ist, an dem ersten Schieber (5) jeweils ein erster Lenkerhebel (6) der Stellglieder (6,7) angelenkt ist, der mit seinem freien Ende an dem benachbarten Endbereich des dazu etwa fluchtend angeordneten Holm des ersten Stützteils (2) angelenkt ist, an den einander zugewandten Endbereichen der Holme des Mittelteils (1) und des ersten Stützteiles (2) miteinander in Eingriff befindliche Zwangsführungs- und Scharniermittel angeordnet sind, derart, dass bei in einer Grundstellung von dem ersten Stützteil (2) weg verlagertem ersten Schieber (5) das erste Stützteil (2) in eine Grundstellung verlagert ist, in der es mit dem Mittelteil (1) eine ebene Auflagefläche bildet, und dass bei in eine Arbeitsstellung zum ersten Stützteil (2) hin verlagertem ersten Schieber (5) das erste Stützteil (2) in eine Neigungsstellung verlagert ist, in der es mit dem Mittelteil (1) einen stumpfen Winkel einschließt, und ein Antrieb angeordnet ist, mittels dessen der erste Schieber (5) in die unterschiedlichen Stellungen verschiebbar ist, wobei dem Ende des ersten Stützteils (2), welches dem Mittelteil (1) abgewandt ist, ein zweites Stützteil (3) mit Holmen und Streben benachbart ist, das relativ zum ersten Stützteil (2) neigungsverstellbar ist, **dadurch gekennzeichnet, dass** an den Holmen des ersten Stützteiles (2) jeweils ein zweiter Schieber (10,11,12,13,14) in Längsrichtung der Holme verstellbar angeordnet ist, an welchem das freie Ende des ersten Lenkerhebels (6) angelenkt ist, und an dem ein Ende eines zweiten Lenkerhebels (15) angelenkt ist, dessen anderes Ende am Holm des zweiten Stützteiles (3) angelenkt ist, dass an den einander zugewandten Endbereichen der Holme des ersten und zweiten Stützteiles (2,3) miteinander in Eingriff befindliche Zwangsführungs- und Scharniermittel angeordnet sind, derart, dass bei in der Grundstellung von dem ersten Stützteil (2) weg verlagertem ersten Schieber (5) das erste Stützteil (2) und das zweite Stützteil (3) in eine Grundstellung verlagert sind, in der beide mit dem Mittelteil (1) eine ebene Auflagefläche bilden, dass bei in eine Zwischenstellung zum ersten Stützteil (2) und zum zweiten Stützteil (3) hin verlagertem erstem und zweitem Schieber (5,10,11,12,13,14) das zweite Stützteil (3) in eine Neigungsstellung verlagert ist, in der es mit dem ersten Stützteil (2) einen stumpfen Winkel einschließt, und dass bei weiter in die Arbeitsstellung zum ersten Stützteil (2) hin verlagertem ersten Schieber (5) unter Beibehalt der Neigungsstellung zwischen erstem und zweitem Stützteil (2,3) das erste Stützteil (2) in eine Neigungsstellung verlagert ist, in der es mit dem Mittelteil (1) einen stumpfen Winkel einschließt.

2. Auflageteil nach Anspruch 1, **dadurch gekennzeichnet, dass** der Antrieb als ausschließlich auf die ersten Schieber (5) einwirkendes, ausschließlich Druckkräfte auf die ersten Schieber (5) übertragendes Stellteil ausgebildet ist.

3. Auflageteil nach einem der Ansprüche 1 oder 2, **dadurch gekennzeichnet, dass** die Zwangsführungs- und Scharniermittel durch folgende Bauteile gebildet sind:
ein erstes Beschlagteil (7,7') mit einem Langloch (18), dessen Länge dem bestimmten Neigungswinkel angepasst ist, sowie ein zweites Beschlagteil (19,20) mit zwei Führungsbolzen (21), die in das Langloch (18) eingreifen, wobei in einer Endlage der eine Führungsbolzen (21) am einen Ende des Langlochs (18) und in der anderen Endlage der andere Führungsbolzen (21) am anderen Ende des Langlochs (18) anliegt.

4. Auflageteil nach einem der Ansprüche 1 oder 2, **dadurch gekennzeichnet, dass** die Zwangsführungsmittel und Scharniermittel durch folgende Bauteile gebildet sind:
ein erstes Beschlagteil (7,7'), dessen Länge dem bestimmten Neigungswinkel angepasst ist und das am freien Ende bananenförmig gekrümmt verläuft, sowie ein zweites Beschlagteil (19,20), welches der gekrümmten Form des freien Endes des ersten Beschlagteiles (7, 7') entsprechend ausgebildete Führungskonturen aufweist, zwischen denen das jeweilige gekrümmte Ende des ersten Beschlagteiles (7, 7') längsverschieblich geführt ist.

5. Auflageteil nach einem der Ansprüche 1 bis 4, **dadurch gekennzeichnet, dass** der zweite Schieber (10,11,12,13,14) aus zwei Schieberelementen besteht, die sich an den Enden eines zwischen diesen befindlichen dritten Schieberelementes abstützen.

6. Auflageteil nach einem der Ansprüche 1 bis 5, **dadurch gekennzeichnet, dass** an den Holmen jeweils C-Profilschienen (22,23) befestigt oder ausgebildet sind, in denen die Schieber oder Schieberelemente geführt sind.

7. Auflageteil nach einem der Ansprüche 1 bis 6, **dadurch gekennzeichnet, dass** die Holme als geschlossene Hohlprofile
- einstückig oder mehrteilig - ausgebildet sind, in denen die Schieber oder Schieberelemente und deren Führungen geschützt angeordnet sind.

## Claims

1. A support element for lying furniture, in particular a slatted base for a bed, composed of a frame comprising a middle part (1) connecting the long frame members and at least one first support part (2) being adjustable in inclination, the middle part (1) and the first support part (2) comprising rails extending in parallel to the long frame members of the frame and rods (4) connecting the rails of the middle part (1) or of the first support part (2), respectively, at least at the rails of the middle part (1) in the longitudinal direction of the rails adjustable first sliders (5) being arranged, which are connected, coupled or operatively associated with actuators (6, 7) for adjusting the inclination of the at least one support part (2), and that the first sliders (5) are adjustable by means of a drive, in particular by means of an electromotive drive, at the rails of the middle part (1) the first slider (5) being adjustable in the longitudinal direction of the rails being respectively arranged, at the first slider (5) a first guide lever (6) of the actuators (6, 7) being respectively pivoted, which is pivoted with its free end at the adjacent end region of the rail of the first support part (2) being in approximate flush alignment therewith, that at the end regions facing each other of the rails of the middle part (1) and of the first support part (2), mutually engaged positive guide and hinge means are arranged, such that when the first slider (5) in a basic position is displaced away from the first support part (2), the first support part (2) is displaced into a basic position, in which it forms a flat support surface with the middle part (1), and that when the first slider (5) in an operational position is displaced toward the first support part (2), the first support part (2) is displaced into an inclined position, in which it forms an obtuse angle with the middle part (1), and a drive is arranged, by means of which the first slider (5) can be displaced into the different positions, to the end of the first support part (2) facing away from the middle part (1), a second support part (3) with rails and rods being adjacent, which is adjustable in inclination relative to the first support part (2), **characterized in that** at the rails of the first support part (2), a second slider (10, 11, 12, 13, 14) being adjustable in the longitudinal direction of the rails is respectively arranged, at which the free end of the first guide lever (6) is pivoted, and at which an end of a second guide lever (15) is pivoted, the other end of which is pivoted at the rail of the second support part (3), that at the end regions facing each other of the rails of the first and second support parts (2, 3) mutually engaged positive guide and hinge means are arranged such that when the first slider (5) in the basic position is displaced away from the first support part (2), the first support part (2) and the second support part (3) are displaced into a basic position, in which both form a flat support surface with the middle part (1), that when the first and second sliders (5, 10, 11, 12, 13, 14) are displaced into an intermediate position toward the first support part (2) and toward the second support part (3), the second support part (3) is displaced into an inclined position, in which it forms an obtuse angle with the first support part (2), and that when the first slider (5) is further displaced into the operational position toward the first support part (2) while the inclined position between the first and second support parts (2, 3) is maintained, the first support part (2) is displaced into an inclined position, in which it forms an obtuse angle with the middle part (1).

2. The support element according to claim 1, **characterized in that** the drive is in the form of an actuator exclusively acting on the first slider (5), exclusively transferring pressure forces on the first slider (5).

3. The support element according to one of claims 1 or 2, **characterized in that** the positive guide and hinge means are formed of the following components:
a first fitting part (7, 7') with an oblong hole (18), the length of which is adapted to the determined angle of inclination, and a second fitting part (19, 20) with two guide bolts (21) engaging into the oblong hole (18), in one end position the one guide bolt (21) abutting the one end of the oblong hole (18) and in the other end position the other guide bolt (21) abutting the other end of the oblong hole (18).

4. The support element according to one of claims 1 or 2, **characterized in that** the positive guide and hinge means are formed of the following components:
a first fitting part (7, 7'), the length of which is adapted to the determined angle of inclination and which has a curved banana shape at the free end, and a second fitting part (19, 20), which has guide contours formed according to the curved shape of the free end of the first fitting part (7, 7'), between which the respective curved end of the first fitting part (7, 7') is longitudinally displaceably guided.

5. The support element according to one of claims 1 to 4, **characterized in that** the second slider (10, 11, 12, 13, 14) is composed of two slider elements, which are supported at the ends of a third slider element arranged therebetween.

6. The support element according to one of claims 1 to 5, **characterized in that** at the rails, C-profile rails (22, 23) are respectively fastened or formed, in which the sliders or slider elements are guided.

7. The support element according to one of claims 1 to 6, **characterized in that** the rails are in the form of closed hollow profiles - in one piece or several pieces, in which the sliders or slider elements and the guides thereof are arranged in a protected manner.

## Revendications

1. Élément d'appuie pour meubles de couchage, en particulier sommier à lattes pour un lit, composé d'un châssis comprenant une partie centrale (1) liant les montants de châssis longs et au moins une première partie d'appuie (2) réglable en inclinaison, la partie centrale (1) et la première partie d'appuie (2) comprenant des rails s'étendant en parallèle aux montants de châssis longs du châssis et des montants (4) liant les rails de la partie centrale (1) ou de la première partie d'appuie (2), respectivement, au moins aux rails de la partie centrale (1), des coulisseaux (5) réglables dans la direction longitudinale des rails étant prévus, qui sont liés, accouplés ou associés de manière opérationnelle avec des actionneurs (6, 7) pour régler l'inclinaison de l'au moins une partie d'appuie (2), et que les premiers coulisseaux (5) sont réglables au moyen d'un mécanisme d'entraînement, en particulier au moyen d'un mécanisme d'entraînement par moteur électrique, aux rails de la partie centrale (1) le premier coulisseau (5) réglable dans la direction longitudinale des rails étant respectivement prévu, au premier coulisseau (5) un premier levier de commande (6) des actionneurs (6, 7) étant respectivement monté à pivotement, qui est monté à pivotement avec son extrémité libre à la zone d'extrémité adjacente du rail de la première partie d'appuie (2) étant environ aligné avec celle-ci, qu'aux zones d'extrémité des rails en vis-à-vis de la partie centrale (1) et de la première partie d'appuie (2), des moyens de guidage forcé et d'articulation mutuellement engrenés étant prévus, de façon que si le premier coulisseau (5) dans une position de base est déplacé loin de la première partie d'appuie (2), la première partie d'appuie (2) soit déplacée dans une position de base, dans laquelle elle forme une surface d'appuie plane avec la partie centrale (1), et que si le premier coulisseau (5) est déplacé vers la première partie d'appuie (2) dans une position de fonctionnement, la première partie d'appuie (2) soit déplacée dans une position inclinée, dans laquelle elle forme un angle obtus avec la partie centrale (1), et un mécanisme d'entraînement est prévu, au moyen duquel le premier coulisseau (5) peut être déplacé dans des positions différentes, à l'extrémité de la première partie d'appuie (2) opposée à la partie centrale (1), une deuxième partie d'appuie (3) avec des rails et montants étant adjacente, qui est réglable en inclinaison par rapport à la première partie d'appuie (2), **caractérisé en ce qu'**aux rails de la première partie d'appuie (2), un deuxième coulisseau (10, 11, 12, 13, 14) étant réglable dans la direction longitudinale des rails est respectivement prévu, auquel l'extrémité libre du premier levier de commande (6) est monté à pivotement, et auquel une extrémité d'un deuxième levier de commande (15) est monté à pivotement, l'autre extrémité duquel est monté à pivotement au rail de la deuxième partie d'appuie (3), qu'aux zones d'extrémité se faisant face l'une à l'autre des rails de la première et la deuxième partie d'appuie (2, 3), des moyens de guidage forcé et d'articulation mutuellement engrenés sont prévus de façon que si le premier coulisseau (5) dans la position de base est déplacé loin de la première partie d'appuie (2), la première partie d'appuie (2) et la deuxième partie d'appuie (3) soient déplacées dans une position de base, dans laquelle les deux forment une surface d'appuie plane avec la partie centrale (1), que si le premier et deuxième coulisseau (5, 10, 11, 12, 13, 14) est déplacé vers la première partie d'appuie (2) et vers la deuxième partie d'appuie (3) dans an position intermédiaire, la deuxième partie d'appuie (3) soit déplacée dans une position inclinée, dans laquelle elle forme un angle obtus avec la première partie d'appuie (2), et que si le premier coulisseau (5) continue se déplacer vers la première partie d'appuie (2) dans la position de fonctionnement tandis que la position inclinée entre la première et la deuxième partie d'appuie (2, 3) est maintenue, la première partie d'appuie (2) est déplacée dans une position inclinée, dans laquelle elle forme un angle obtus avec la partie centrale (1).

2. Élément d'appuie selon la revendication 1, **caractérisé en ce que** le mécanisme d'entraînement est en forme d'un actionneur exclusivement agissant sur le premier coulisseau (5), exclusivement transférant des forces de poussée au coulisseau (5).

3. Élément d'appuie selon une des revendications 1 ou 2, **caractérisé en ce que** les moyens de guidage forcé et d'articulation sont formés à partir des composants suivants:
un premier élément ferrure (7, 7') avec un trou oblong (18), la longueur duquel est adaptée à l'angle d'inclinaison déterminé, et un deuxième élément ferrure (19, 20) avec deux goupilles de guidage (21) s'engrenant dans le trou oblong (18), dans une position d'extrémité l'une goupille de guidage (21) venant en butée contre l'une extrémité du trou oblong (18) et dans l'autre position d'extrémité l'autre goupille de guidage (21) venant en butée contre l'autre extrémité du trou oblong (18).

4. Élément d'appuie selon une des revendications 1 ou 2, **caractérisé en ce que** les moyens de guidage forcé et d'articulation sont formés à partir des composants suivants:
un premier élément ferrure (7, 7'), la longueur duquel est adaptée à l'angle d'inclinaison déterminé et qui a une forme arquée de banane à l'extrémité libre, et un deuxième élément ferrure (19, 20), qui a des contours de guidage formés selon la forme arquée de l'extrémité libre du premier élément ferrure (7, 7'), entre ces contours de guidage l'extrémité arquée respective du premier élément ferrure (7, 7') étant guidée d'une manière déplaçable longitudinalement.

5. Élément d'appuie selon une des revendications 1 à 4, **caractérisé en ce que** le deuxième coulisseau (10, 11, 12, 13, 14) se compose de deux éléments de coulisseau, qui s'appuient à l'extrémités d'un troisième élément de coulisseau prévu entre les deux.

6. Élément d'appuie selon une des revendications 1 à 5, **caractérisé en ce qu'**auxdits rails, des rails profilés en C (22, 23) sont respectivement fixés ou formés, dans lesquels les coulisseaux ou éléments de coulisseau sont guidés.

7. Élément d'appuie selon une des revendications 1 à 6, **caractérisé en ce que** les rails sont en forme de profilés creux fermés - d'une seule pièce ou plusieurs pièces, dans lesquels les coulisseaux ou éléments de coulisseau et les guidages de ceux-ci sont prévus d'une manière protégée.
